# EUROPÄISCHE PATENTSCHRIFT

(11) **EP 0 202 317 B1**
(45) Veröffentlichungstag und Bekanntmachung des Hinweises auf die Patenterteilung: **07.11.1990**
(21) Anmeldenummer: 86900088.5
(22) Anmeldetag: 14.11.1985
(51) Int. Cl.: H01H 85/32

(54) **SCHMELZSICHERUNGSEINSATZ MIT OPTOELEKTRISCHER ANZEIGEEINRICHTUNG**
FUSE INSERT WITH OPTOELECTRICAL INDICATOR
CARTOUCHE FUSIBLE AVEC DISPOSITIF TEMOIN OPTOELECTRIQUE

(30) Priorität: 14.11.1984 DE 3441588; 17.04.1985 DE 3513833
(43) Veröffentlichungstag der Anmeldung: 26.11.1986
(73) Patentinhaber: Bonfig, Karl Walter, D-57223 Kreuztal (DE); HIMMEL, Jörg-Walter, D-5912 Hilchenbach (DE); KUIPERS, Ulrich, D-5900 Siegennbach (DE)
(72) Erfinder: Bonfig, Karl Walter, D-57223 Kreuztal (DE); HIMMEL, Jörg-Walter, D-5912 Hilchenbach (DE); KUIPERS, Ulrich, D-5900 Siegennbach (DE)
(74) Vertreter: Ninnemann, Detlef, Dipl.-Ing.
(86) Internationale Anmeldenummer: EP8500621
(87) Internationale Veröffentlichungsnummer: WO8603054

(56) Entgegenhaltungen:
- EP-A- 0 133 626
- DE-C-82 918 6
- FR-A- 2 365 202
- US-A- 2 079 214
- US-A- 2 157 777
- US-A- 2 206 782
- US-A- 4 148 024

## Beschreibung

Die Erfindung betrifft einen Schmelzsicherungseinsatz der im Oberbegriff des Anspruchs 1 angegebenen Art und geht aus von der DE-A-27 41 779.

Aus der DE-A-27 41 779 ist ein Schmelzsicherungseinsatz bekannt, der sowohl als Patronensicherung als auch als Schraubsteckersicherung ausgebildet sein kann. In beiden Ausführungsformen enthält er eine parallel zum Schmelzleiter geschaltete optoelektrische Anzeigeeinrichtung, die vom Schmelzleiter mittels einer Wärmeisolierung getrennt ist. Die optoelektrische Anzeigeeinrichtung ist im Falle der Patronensicherung innerhalb einer lichtdurchlässigen Ummantelung angeordnet, während sie im Falle der Schraubsteckersicherung im Innern eines Steckergehäuses aus Glas oder einem anderen, elektrisch nichtleitenden, transparenten Material angeordnet ist. Sie besteht aus einer lichtemittierenden Diode, die in Reihe zu einer Widerstandsanordnung geschaltet ist, die wahlweise aus einem oder zwei mit der lichtemittierenden Diode verbundenen Widerständen bestehen kann. In beiden Fällen handelt es sich um diskrete Widerstände, die zusammen mit der lichtemittierenden Diode eine gradlinige, quaderförmige Anordnung bilden.

Bei der bekannten Sicherung ist somit ein lichtdurchlässiges Gehäuse erforderlich, damit die optoelektrische Anzeigeeinrichtung für den Betrachter erkennbar ist. Darüber hinaus ist es erforderlich, daß die optoelektrische Anzeigeeinrichtung innerhalb des lichtdurchlässigen Gehäuses bzw. der lichtundurchlässigen Ummantelung angeordnet wird. Zusätzlich ist eine Isolierschicht aus hitzebeständigem Material zum Schutz der optoelektrischen Anzeigeeinrichtung, d.h. der Leuchtdiode und der Widerstände erforderlich.

Aus der DE-A-31 03 478 ist ein weiterer Schmelzsicherungseinsatz mit einem Isolierstoffkörper bekannt, bei dem ein in Löschmittel eingebetteter Schmelzleiter zwischen zwei Kontakten angeordnet ist. In einem Kennmeldestrompfad ist eine Glimmlampe mit in Reihe geschaltetem hochohmigen Vorwiderstand parallel zum Schmelzleiter vorgesehen und dient dazu, eine gut sichtbare Zustandsanzeige des Schmelzsicherungseinsatzes zu ermöglichen, um so mechanische Kennmeldeeinrichtungen an elektrischen Schmelzsicherungssystemen durch eine zuverlässige, gut sichtbare, leuchtende Zustandsanzeige zu ersetzen.

Anstelle der Glimmlampe kann eine beliebige optoelektrische Anzeigeeinrichtung, beispielsweise eine Glühfadenlampe, eine lichtemittierende Diode oder eine Flüssigkeitskristallanzeige, die über einen Kennmeldestrompfad parallel zum Schmelzleiter gestaltet ist, vorgesehen werden.

Aus der DE-A-25 04 582 ist eine wiederverwendbare Sicherungspatrone in Form eines Rohres mit innenliegender Glimmlampe bekannt, bei der die Glimmlampe in Reihe zu einem hochohmigen Vorwiderstand geschaltet ist und mehrere Schmelzleiter an der Außenseite des Rohres angeordnet sind. Für die Sicherungspatrone ist ein zusätzlicher spezieller Sicherungshalter erforderlich.

Aus der US-A-21 57 777 ist eine Schmelzsicherung mit einer optoelektrischen Anzeigeeinrichtung bekannt, die aus einer in einem Gehäuse mit einem Fenster angeordneten Lampe besteht, deren Anschlüsse einerseits direkt mit der einen Sicherungskappe und andererseits über einen Widerstand mit der anderen Sicherungskappe verbunden sind. Der Widerstand der optoelektrischen Anzeigeeinrichtung besteht aus einem elektrisch leitfähigen Material hohen Widerstandes, das an der Innenwand des die Lampe umgebenden Gehäuses angebracht ist, wobei das elektrisch leitfähige Material aus einer kohlenstoffhaltigen Mischung besteht, mit der das Innere des Lampengehäuses beschichtet oder gestrichen wird. Die optoelektrische Anzeigeeinrichtung ist bei der bekannten Vorrichtung über Schraubverbindungen mit der eigentlichen Schmelzsicherung verbunden, so daß ein zusätzliches Gehäusevolumen zur Unterbringung der Schmelzsicherung mit optoelektrischer Anzeigeeinrichtung erforderlich ist. Diese Vorrichtung läßt sich daher wegen des erforderlichen größeren Volumens nicht ohne weiteres gegen einfache Schmelzsicherungen ohne Anzeigeeinrichtung austauschen.

Die bekannten Schmelzsicherungseinsätze mit optoelektrischer Zustandsanzeige weisen wegen der für die Zustandsanzeige erforderlichen zusätzlichen Bauelemente in Form von diskreten Vorwiderständen ein wesentlich kleineres, für den Löschvorgang des Abschaltlichtbogens beim Durchbrennen des Schmelzleiters nutzbares Innenvolumen auf. Dadurch wird die von der Sicherung zu erfüllende Ausschaltleistung bzw. Ausschaltarbeit sehr stark eingeschränkt, so daß das Ausschaltvermögen des Schmelzsicherungseinsatzes erheblich herabgesetzt wird. Dadurch wird das für D- und NH-Sicherungssysteme nach VDE 0635, VDE 0636, DIN 57635 und DIN 57636 vorgegebene und vor Erteilung des VDE-Prüfzeichens zu prüfende Ausschaltvermögen der betreffenden Sicherungen nicht erfüllt, so daß die bekannten Schmelzsicherungseinsätze mit optoelektrischer Anzeigeeinrichtung für den Sicherungszustand praktisch nicht einsetzbar sind.

Werden zur Zustandsanzeige einer Schmelzsicherung Schraubkappen mit integrierten lichtemittierenden Zustandsanzeigen verwendet, so ist entweder ein Prüfkontakt zur Anzeige des Sicherungszustandes, der mit einem Finger berührt werden muß, oder eine lange Kontaktfahne erforderlich, die zwischen den Sicherungseinsatz und einem Paßring bis in den Sicherungsfuß geführt werden muß. Beide Ausführungsformen sind in ihrer Konstruktion aufwendig und vom Benutzer schlecht zu handhaben.

Der Erfindung liegt die Aufgabenstellung zugrunde, einen Schmelzsicherungseinsatz mit einer optoelektrischen Anzeigeeinrichtung zu schaffen, die einfach ausgebildet, herzustellen und zu handhaben ist, einen geringen Raumbedarf hat, bei konventionellen Schmelzsicherungseinsätzen einsetzbar und für derartige Schmelzsicherungen nachrüstbar und einfach an die Leistungscharakteristik des verwendeten Schmelzsicherungseinsatzes anpaßbar ist.

Diese Aufgabe wird durch das kennzeichnende Merkmal des Anspruchs 1 gelöst.

Die erfindungsgemäße Lösung ermöglicht eine einfache Installation der optoelektrischen Anzeigeeinrichtung durch Vereinfachung der Kontaktierung der Abgriffe in der hochohmigen Schicht mit den Kontakten der optoelektrischen Anzeigeeinrichtung sowie des Schmelzleiters. Die Vereinfachung der Kontaktierung ermöglich darüber hinaus eine freie Wahl des geometrischen Ortes des Spannungsabgriffes. Dadurch kann auch bei hohen Spannungen und einem entsprechend hochohmigen Widerstand eine gute Kontaktgabe des Spannungsabgriffes sichergestellt werden, da an bestimmten Stellen der ohmsche Widerstand reduziert sein kann.

Die Gestaltung des Widerstandsnetzwerkes als Folie ermöglicht eine Anordnung, einfache Anbringung und Anpassung an unterchiedliche Leistungs-, Kurzschluß- und Spannungsdaten, so daß auch ein Nachrüsten von konventionellen Schmelzsicherungseinsätzen möglich wird.

Infolge der ortsabhängigen Widerstandsverteilung in der leitenden Schicht der Folie oder des Kunststoffeinsatzes ist eine einfache Anpassung des Widerstandsverhaltens der Folie oder des Kunststoffeinsatzes an Schmelzsicherungen mit unterschiedlichen Leistungs- und Spannungsdaten möglich und jeder beliebiger Widerstandswert einstellbar. Wahlweise ist die so ausgebildete Folie oder der Kunststoffeinsatz an der Innen- und/oder Außenfläche des Isolierstoffkörpers des Schmelzsicherungseinsatzes anbringbar, so daß je nach Bedarf die angemessene Anbringungsart gewählt werden kann.

An Hand eines in der Zeichnung dargestellten Ausführungsbeispieles soll der der Erfindung zugrundeliegende Gedanke näher erläutert werden.

Es zeigen:
Fig. 1 zeigt einen Längsschnitt eines D-Schmelzsicherungseinsatzes mit elektrisch leitender, hochohmiger Beschichtung und einer lichtemittierenden Diode als optoelektrischer Anzeigeeinrichtung,
Fig. 2 eine Draufsicht auf einen NH-Sicherungseinsatz mit auf der Außenfläche angeordneter elektrisch leitender, hochohmiger Schicht sowie zwei lichtemittierenden Dioden,
Fig. 3 einen Querschnitt durch einen Sicherungseinsatz mit einem leitenden, hochohmigen Einsatz und
Fig. 4 eine isolierte Ansicht des leitenden, hochohmigen Einsatzes mit darauf angeordnetem optoelektrischem Anzeigeelement.

Der in Fig. 1 dargestellte Längsschnitt eines Schmelzsicherungseinsatzes eines D-Sicherungssystems zeigt einen hohlen Isolierstoffkörper 1, vorzugsweise aus Keramik, auf dessen den Hohlraum 15 begrenzenden Innenfläche 16 eine elektrisch leitende, hochohmige Schicht 2 aufgetragen ist. Die elektrisch leitende, hochohmige Schicht 2 ist zu oder über die stirnseitigen Enden des Isolierstoffkörpers 1 derart geführt, daß beim Aufpressen der Kontaktkappen 3, 4 des Schmelzsicherungseinsatzes eine elektrisch leitende Verbindung entsteht.

Die elektrische leitende, hochohmige Schicht 2 kann an einer oder mehreren Stellen der Innenfläche 16 des Isolierstoffkörpers 1 angebracht werden und weist an verschiedenen geometrischen Orten der Beschichtung eine unterschiedliche Schichtdicke und/oder eine inhomogene Verteilung des spezifischen Widerstands der Beschichtung auf, so daß unterschiedliche Widerstandswerte an verschiedenen Abgriffstellen des so gebildeten Spannungs- und/oder Stromteilernetzwerkes vorliegen.

Die elektrisch leitende, hochohmige Schicht 2 kann beispielsweise als Graphitbeschichtung aufgesprüht, als Kohle- oder Metallschicht aufgedampft oder wie im Ausführungsbeispiel gemäß den Figuren 3 und 4 als Einsatzkörper aus elektrisch leitendem, hochohmigem Material, wie z.B. leitendem Kunststoff, hergestellt werden.

Die als optoelektrische Anzeigeeinrichtung dienende lichtemittierende Diode 5 ist so an der einen Stirnseite des Schmelzsicherungseinsatzes angeordnet, daß sie durch eine in der einen Kontaktkappe 4 vorgesehene Öffnung ragt und von außen gut erkennbar ist. Ein erster Anschlußkontakt 6 der lichtemittierenden Diode 5 wird unter die eine Kontaktkappe 4 geklemmt, während der andere Anschlußkontakt 9 der lichtemittierenden Diode 5 als Kontaktfeder ausgeführt ist, die über die räumliche Trenneinrichtung 7 auf die elektrisch leitende, hochohmige Schicht 2 drückt.

Die elektrisch leitende, hochohmige Schicht 2 bildet somit einen Spannungsteiler, der durch die lichtemittierende Diode 5 belastet ist. Die in einem Sicherungseinsatz mit abgeschmolzenem Schmelzleiter 8 abfallende Spannung wird über die örtliche Position des als Kontaktfeder ausgeführten anderen Anschlußkontaktes 9 der lichtemittierenden Diode 5 auf der elektrisch leitenden, hochohmigen Schicht 2 bestimmt. Durch eine entsprechende Konfiguration der elektrisch leitenden, hochohmigen Schicht 2 kann jeder beliebige Spannungswert festgelegt und somit die elektrischen Eigenschaften des Schmelzsicherungseinsatzes optimiert werden.

Zur optimalen Ausnutzung des durch den Innenraum 15 des Isolierstoffkörpers 1 festgelegten Schaltkammervolumens kann der Schmelzleiter 8 durch mehrfache Wellung, Knickung o.dgl. verlängert und somit das Ausschaltvermögen des Schmelzsicherungseinsatzes optimiert werden.

Der Isolierstoffkörper 1 selbst kann alternativ als elektrisch leitender, hochohmiger Körper ausgebildet sein, der mit einer Isolierschicht zumindest teilweise überdeckt wird, so daß die verbleibenden Flächen des hochohmigen Isolierstoffkörpers 1 die elektrisch leitende, hochohmige Schicht 2 bilden.

Das in Fig. 2 dargestellte Ausführungsbeispiel zeigt eine Ansicht eines NH-Sicherungseinsatzes mit optoelektrischer Anzeigeeinrichtung. Bei dieser Ausführungsform ist die elektrisch leitende, hochohmige Schicht 2 auf der Außenfläche 17 des Schmelzsicherungseinsatzes aufgebracht. Der Schmelzsicherungseinsatz weist aus seinen Stirnflächen herausragende metallische Sicherungseinsatzkontakte 14 auf. Eine als optoelektrische Anzeigeeinrichtung dienende erste lichtemittierende Diode 5 wird zwischen einen der Sicherungseinsatzkontakte 14 sowie einen ersten Hilfskontakt 11 auf der elektrisch leitenden, hochohmigen Schicht 2 geschaltet.

Bei schwierigen oder unübersichtlichen Einbauverhältnissen des Schmelzsicherungseinsatzes kann wahlweise oder zusätzlich eine zweite lichtemittierende Diode 10 als optoelektrische Anzeigeeinrichtung auf der Außenfläche 17 des Schmelzsicherungseinsatzes vorgesehen und über einen zweiten sowie dritten Hilfskontakt 12, 13 mit der elektrisch leitenden, hochohmigen Schicht 2 verbunden werden.

Sowohl im Ausführungsbeispiel gemäß Fig. 1 als auch im Ausführungsbeispiel gemäß Fig. 2 kann die elektrisch leitende, hochohmige Schicht 2 durch eine zusätzliche, nicht näher dargestellte Isolierschicht abgedeckt sein, so daß die elektrisch leitende, hochohmige Schicht 2 elektrisch, thermisch und/oder mechanisch geschützt ist.

Ebenso ist eine Kombination aus beiden Ausführungsbeispielen möglich, wobei die elektrisch leitende, hochohmige Schicht 2 teilweise auf der Innenfläche 16 und teilweise auf der Außenfläche 17 des Isolierstoffkörpers 1 aufgebracht ist.

Bei einem mit eine Kontaktkappe versehenen Schmelzsicherungseinsatz kann bei dem Ausführungsbeispiel gemäß Fig. 1 und 2 die optoelektrische Anzeigeeinrichtung 5 in der Kontaktkappe eingebracht sein, wobei die elektrische Verbindung zwischen der elektrisch leitenden, hochohmigen Schicht auf der Außenseite des Sicherungseinsatzes und der optoelektrischen Anzeigeeinrichtung in der Kontaktkappe über einen Hilfskontakt im Innenraum der Kontaktkappe hergestellt wird.

Alternativ zu den beiden vorbeschriebenen Ausführungsbeispielen kann die elektrisch leitende, hochohmige Schicht durch eine elektrisch leitende, niederohmige Schicht bzw. einen elektrisch leitenden Draht sowie ein in der optoelektrischen Anzeigeeinrichtung integriertes hochohmiges Widerstandsnetzwerk ersetzt werden.

In Fig. 3 ist ein Beispiel eines als Kunststoffeinsatz ausgebildeten hochohmiges Widerstandsnetzwerkes dargestellt, das aus elektrisch leitendem, hochohmigem Kunststoff besteht. Dieses in Fig. 4 dargestellte Kunststoffteil ist so geformt, daß es der Innenfläche des Isolierstoffkörpers 1 angepaßt ist und vorzugsweise im Bereich der Kontaktkappen 4 umgebogen werden kann. Dieses Kunststoffteil kann in einfacher Weise aus einem geeigneten hochohmigen Kunststoff gepresst oder gestanzt werden, so daß problemlos eine Großserienherstellung möglich ist.

Dieses Kunststoffteil wird anschließend von Hand oder maschinell in den Hohlraum des Isolierstoffkörpers 1 des Schmelzsicherungseinsatzes eingesetzt und kann beispielsweise im Bereich der unteren Kontaktkappe 4 durch eine kurze Wärmebehandlung umgebogen werden.

Alternativ hierzu kann durch Aufsetzen der Kontaktkappe 4 eine innige Verbindung sowohl mit der Kontaktkappe 4 als auch mit dem Isolierstoffkörper 1 hergestellt werden.

Im Bereich der Stirnseite des Schmelzsicherungseinsatzes weist das Kunststoffteil 20 eine verbreiterte Fläche auf, auf der ein optoelektrisches Anzeigeelement 5 in einfacher Weise befestigt und beispielsweise durch Erhitzung der Anschlußkontakte und Einpressen in den Kunststoffeinsatz mit dem Widerstandsnetzwerk kontaktiert werden kann.

Die optoelektrische Anzeigeeinrichtung kann wahlweise als Hybrid- und/oder Schichtschaltung ausgebildet werden, die vorteilhafterweise isoliert in die Stirnkontaktkappe eingelegt wird. Die Hybridschaltung besteht dabei aus einem mit Widerstandspaste bedruckten, scheibenförmigen Trägermaterial, welches gleichzeitig als Trenneinrichtung 7 dienen kann, auf das eine Leuchtdiode als optoelektrisches Anzeigeeelement beispielsweise mit einem leitenden Kleber aufgebracht wird. Die Hybridschaltung kann zwischen die Kontaktkappe 4 und den Isolierstoffkörper 1 eingeklemmt werden. Eine niederohmige Schicht oder ein anderer Leiter auf der Innenfläche des Schmelzsicherungseinsatzes verbindet über einen Kontakt am Trägermaterial die Hybridschaltung mit dem zweiten Sicherungskontakt.

In einer weiteren, Ausführungsform kann das Widerstandsnetzwerk bzw. die hochohmige Schicht in Form einer Außenhülle, Teilhülle und/ oder Bahn aus leitendem Material ausgebildet sein, das ggf. teilweise isoliert wird und in das der Schmelzsicherungseinsatz eingelegt und zusammen mit diesem in den Sicherungshalter eingesetzt wird. Beim D- und DO-System wird die optoelektrische Anzeigeeinrichtung im Bereich der Kontaktkappe dabei so angebracht, daß das Leuchtsignal durch das Sichtfenster der Schraubkappe zu sehen ist.

## Patentansprüche

1. Schmelzsicherungseinsatz mit einem im wesentlichen hohlzylindrischen Isolierstoffkörper (1), einem im Innern des hohlzylindrischen Isolierstoffkörpers (1) in einem Löschmittel (15) eingebetteten Schmelzleiter (8), der zwischen zwei an den Stirnseiten des hohlzylindrischen Isolierstoffkörpers angeordneten Kontaktkappen (3, 4) vorgesehen ist und mit einer optoelektrischen Anzeigeeinrichtung (5), die über eine elektrisch leitende, hochohmige Schicht (2) mit einem Anzeigestrompfad (9) parallel zum Schmelzleiter (8) geschaltet ist, dadurch gekennzeichnet, daß die elektrisch leitende, hochohmige Schicht (2) Teil eines Widerstandsnetzwerks ist, das als Spannungs- und/oder Stromteilernetzwerk ausgebildet ist und das aus einer nur Teile der den Isolierstoffkörper (1) des Schmelzsicherungseinsatzes begrenzenden Flächen bedeckenden Folie oder eines Kunststoffeinsatzes (20) mit leitender niederohmiger und hochohmiger Schicht (2) besteht, die in den Innenraum des Isolierstoffkörpers (1) einsetzbar oder auf seine Außenfläche (17) aufsetzbar ist und die einen oder mehrere mit der optoelektrischen Anzeigeeinrichtung (5) verbundene Abgriffe aufweist, und daß die elektrisch leitende Schicht (2) einen ohmschen Widerstand aufweist, der an verschiedenen geometrischen Orten unterschiedlich ist.

2. Schmelzsicherungseinsatz nach Anspruch 1, dadurch gekennzeichnet, daß die elektrisch leitende, hochohmige Schicht (2) eine Schichtdicke besitzt, die an verschiedenen geometrischen Orten unterschiedlich ist.

3. Schmelzsicherungseinsatz nach Anspruch 1, dadurch gekennzeichnet, daß die elektrisch leitende, hochohmige Schicht (2) einen spezifischen Widerstand aufweist, der über die Beschichtungsfläche inhomogen verteilt ist.

4. Schmelzsicherungseinsatz nach einem der vorangehenden Ansprüche, dadurch gekennzeichnet, daß die elektrisch leitende, hochohmige Schicht (2) zumindest teilweise mit einer Isolierschicht zum elektrischen, thermischen und/oder mechanischen Schutz abgedeckt ist.

5. Schmelzsicherungseinsatz nach einem der vorangehenden Ansprüche, dadurch gekennzeichnet, daß die Abgriffe auf der elektrisch leitenden, hochohmigen Schicht (2) als Hilfskontakte ausgeführt sind und, daß die auf der Außenfläche (17) des Isolierstoffkörpers (1) angeordnete elektrisch leitende, hochohmige Schicht (2) und die in einer der stirnseitigen Kontaktkappen (4) angeordnete optoelektrische Anzeigeeinrichtung (5) über einen oder mehrere der Hilfskontakte im Innenraum der Kontaktkappe (4) miteinander verbunden sind.

6. Schmelzsicherungseinsatz nach Anspruch 1, dadurch gekennzeichnet, daß der elektrisch leitende, hochohmige Kunststoffeinsatzes (20) sich von der einen Kontaktkappe (3) zu der anderen Kontaktkappe (4) erstreckt und der Innenfläche des hohlzylindrischen Isolierkörpers (1) angepaßt und im Bereich der Kontaktkappen (3,4) umgebogen ist und daß der elektrisch leitende, hochohmige Kunststoffeinsatz (20) im Bereich der anderen Kontaktkappe (4) eine verbreiterte Fläche aufweist, in die das optoelektrische Anzeigeelement (5) eingesetzt und mit dem elektrisch leitenden, hochohmigen Kunststoffeinsatz (20) verbunden ist.

7. Schmelzsicherungseinsatz nach einem der vorangehenden Ansprüche, dadurch gekennzeichnet, daß die optoelektrische Anzeigeeinrichtung (5, 10) aus einer lichtemittierenden Diode besteht.

8. Schmelzsicherungseinsatz nach Anspruch 7, dadurch gekennzeichnet, daß die optoelektrische Anzeigeeinrichtung (5) als Hybrid- und/oder Schichtschaltung ausgebildet ist, die isoliert in die stirnseitige Kontaktklappe (4) einlegbar ist.

9. Schmelzsicherungseinsatz nach Anspruch 8, dadurch gekennzeichnet, daß die Hybridschaltung aus einem mit einer Widerstandspaste bedruckten, scheibenförmigen Trägermaterial (7) besteht, auf das eine Leuchtdiode (3) als optoelektrisches Anzeigeelement mit einem leitenden Kleber aufgebracht ist.

## Revendications

1. Cartouche à fusible comprenant un corps isolant (1) sensiblement cylindrique et creux, un conducteur fusible (8), qui est enrobé dans un agent d'extinction (15) à l'intérieur du corps isolant cylindrique creux (1) et qui est prévu entre deux capuchons de contact (3, 4) agencés sur les faces frontales du corps isolant cylindrique creux, et un témoin optoélectrique (5), qui est monté, de concert avec une voie de courant d'indication (9), en parallèle avec le conducteur fusible (8) par l'intermédiaire d'une couche (2) conductrice d'électricité à résistance ohmique élevée, caractérisée en ce que la couche (2) conductrice d'électricité à résistance ohmique élevée fait partie d'un réseau de résistances, qui est réalisé sous la forme d'un réseau diviseur de tension et/ou de courant et qui est constitué d'un film ne recouvrant que des parties des surfaces délimitant les corps isolants (1) de la cartouche à fusible ou d'un recouvrement en matière synthétique (20) présentant une couche conductrice de résistance ohmique faible et respectivement élevée, qui peut être insérée dans l'espace intérieur du corps isolant (1) ou qui peut être appliquée sur sa surface extérieure (17) et qui présente une ou plusieurs prises reliées au témoin optoélectrique (5), et en ce que la couche conductrice d'électricité (2) présente une résistance ohmique qui est différente en différents lieux géométriques.

2. Cartouche à fusible suivant la revendication 1, caractérisée en ce que la couche conductrice d'électricité à résistance ohmique élevée (2), possède une épaisseur différente en différents lieux géométriques.

3. Cartouche à fusible suivant la revendication 1, caractérisée en ce que la couche conductrice d'électrice à résistance ohmique élevée (2) présente une résistance spécifique qui est répartie de manière non homogène sur la surface d'enduction.

4. Cartouche à fusible suivant l'une quelconque des revendications précédentes, caractérisée en ce que la couche conductrice d'électricité à résistance ohmique élevée (2) est recouverte au moins partiellement par une couche isolante pour une protection électrique, thermique et/ou mécanique.

5. Cartouche à fusible suivant l'une quelconque des revendications précédentes, caractérisée en ce que les prises sont réalisées sous la forme de contacts auxiliaires sur la couche conductrice d'électricité à résistance ohmique élevée (2) et en ce que la couche conductrice d'électricité à résistance ohmique élevée (2), qui est agencée sur la surface extérieure (17) du corps isolant (1), et le témoin optoélectrique (5), qui est agencé dans l'un des capuchons de contact frontaux (4), sont reliés l'un à l'autre par l'intermédiaire d'un ou de plusieurs contacts auxiliaires dans l'espace intérieur du capuchon de contact (4).

6. Cartouche à fusible suivant la revendication 1, caractérisée en ce que le recouvrement en matière synthétique conductrice d'électricité à résistance ohmique élevée (20), s'étend depuis l'un des capuchons de contact (3) vers l'autre capuchon de contact (4) et que celle-ci est adaptée à la surface intérieure du corps isolant cylindrique creux (1) et qu'elle est repliée dans la zone des capuchons de contact (3, 4) et en ce que le recouvrement en matière synthétique conductrice d'électricité à résistance ohmique élevée (20), présente dans la zone de l'autre capuchon de contact (4), une surface élargie, dans laquelle le témoin optoélectrique (5) est placé et est relié au recouvrement en matière synthétique conductrice d'électricité à résistance ohmique élevée (20).

7. Cartouche à fusible suivant l'une quelconque des revendications précédentes, caractérisée en ce que le témoin optoélectrique (5, 10) est constitué d'une diode à émission lumineuse.

8. Cartouche à fusible suivant la revendication 1, caractérisée en ce que le témoin optoélectrique (5) est réalisé sous la forme d'un circuit hybride et/ou à couche, qui peut être logé de manière isolée dans le capuchon de contact frontal (4).

9. Cartouche à fusible suivant la revendication 8, caractérisée en ce que le circuit hybride est constitué d'un matériau de support (7) en forme de plaque, qui est imprimé d'une pâte de résistance et sur lequel une diode lumineuse (3) est appliquée en tant que témoin optoélectrique, par une colle conductrice.

## Claims

1. Fuse insert with a substantially hollow cylindrical insulating material body (1), a fusible conductor (8) embedded in an extinguishing agent (15) in the interior of the hollow cylindrical insulating material body (1), which conductor is provided between two contact caps (3, 4) located on the ends of the hollow cylindrical insulating material body, and with an optoelectric indicator device (5) which is connected to an indicator current path (9) in parallel to the fusible conductor (8) by means of an electrically conductive, high-resistance layer (2), characterised in that the electrically conductive, high-resistance layer (2) is part of a resistance network which is designed as a voltage divider and/or current divider network and which is made from a foil covering only parts of the surfaces defining the insulating material body (1) of the fuse insert or of a plastic insert (20) with a conductive low-resistance and high-resistance layer (2) which can be inserted into the interior of the insulating material body (1) or can be placed on the outer surface (17) thereof and which has one or more taps connected to the optoelectric indicator device (5), and that the electrically conductive layer (2) has an ohmic resistance which is different at different geometric places.

2. Fuse insert according to Claim 1, characterised in that the electrically conductive high-resistance layer (2) has a layer thickness which is different at different geometric places.

3. Fuse insert according to Claim 1, characterised in that the electrically conductive high-resistance layer (2) has a specific resistance which is distributed non-homogenously over the coating surface.

4. Fuse insert according to one of the preceding Claims, characterised in that the electrically conductive high-resistance layer (2) is at least partly covered with an insulating layer for electrical, thermal and/or mechanical protection.

5. Fuse insert according to one of the preceding Claims, characterised in that the taps on the electrically conductive, high-resistance layer (2) are designed as auxiliary contacts and that the electrically conductive, high-resistance layer (2) arranged on the outer surface (17) of the insulating material body (1) and the optoelectric indicator device (5) arranged in one of the end contact caps (4) are connected together by means of one or more of the auxiliary contacts in the interior of the contact cap (4).

6. Fuse insert according to Claim 1, characterised in that the electrically conductive, high-resistance plastic insert (20) extends from one contact cap (3) to the other contact cap (4) and is adapted to the inner surface of the hollow cylindrical insulating body (1) and is bent over in the region of the contact caps (3, 4) and that the electrically conductive, high-resistance plastic insert (20) has a widened surface in the region of the other contact cap (4) into which the optoelectric indicator element (5) is inserted and connected with the electrically conductive, high-resistance plastic insert (20).

7. Fuse insert according to one of the preceding Claims, characterised in that the optoelectric indicator device (5, 10) consists of a light-emitting diode.

8. Fuse insert according to Claim 7, characterised in that the optoelectric indicator device (5) is designed as a hybrid circuit and/or film circuit, which can be placed into the end contact cap (4) in insulated manner.

9. Fuse insert according to Claim 8, characterised in that the hybrid circuit consists of a disc- shaped base material (7) printed with a resistor paste, to which material a light-emitting diode (3) is attached by means of a conductive adhesive as an optoelectric indicator element.
